# EUROPÄISCHE PATENTSCHRIFT

(11) **EP 1 938 669 B1**
(45) Veröffentlichungstag und Bekanntmachung des Hinweises auf die Patenterteilung: **06.04.2011**
(21) Anmeldenummer: 06807211.5
(22) Anmeldetag: 12.10.2006
(51) Int. Cl.: H05B 41/292

(54) **VERFAHREN ZUM BETREIBEN EINER GASENTLADUNGSLAMPE**
METHOD FOR OPERATING A GAS DISCHARGE LAMP
PROCEDE D'UTILISATION D'UNE LAMPE A DECHARGE GAZEUSE

(30) Priorität: 17.10.2005 DE 102005049582
(43) Veröffentlichungstag der Anmeldung: 02.07.2008
(73) Patentinhaber: OSRAM Gesellschaft mit beschränkter Haftung, 81543 München (DE)
(72) Erfinder: BRÜCKEL, Martin, 85748 Garching (DE); LANKES, Simon, 14612 Falkensee (DE); NAUEN, Andre, 14050 Berlin (DE); REITER, Bernhard, 81541 München (DE)
(86) Internationale Anmeldenummer: PCT/EP2006/067346
(87) Internationale Veröffentlichungsnummer: WO 2007/045599

(56) Entgegenhaltungen:
- EP-A2- 1 150 336
- EP-A2- 1 309 228
- EP-A2- 1 408 723
- US-A1- 2006 028 149

## Beschreibung

### Technisches Gebiet

Die vorliegende Erfindung betrifft ein Verfahren zum Betreiben einer Gasentladungslampe, bei dem zum Erzeugen optimaler Betriebsbedingungen die Formgebung zumindest einer Elektrode der Gasentladungslampe verändert wird, wobei die Gasentladungslampe durch eine Wechselspannung oder einen Wechselstrom oder durch eine Gleichspannung oder Gleichstrom gespeist wird.

### Stand der Technik

Ein generelles Problem, das sich beim Betrieb von elektrischen Lampen, insbesondere Gasentladungslampen wie. HID (High Intensity Discharge) - Lampen, welche beispielsweise für Videoprojektionen eingesetzt werden, ist, dass auf den zwei Elektroden dieser Lampen im Laufe der Betriebsdauer Strukturen aufwachsen. Dadurch ändert sich die Brennspannung einer derartigen HID-Lampe im Laufe der Lampenlebensdauer. Ein Zurückbrennen der Elektroden vergrößert den Elektrodenabstand und damit auch die Brennspannung dieser HID-Lampe. Die Vergrößerung der Brennspannung kann dabei etwa 0,05V pro Stunde bis etwa 1V pro Stunde sein. Das Aufwachsen derartiger Strukturen bzw. ein derartiges Spitzenwachstum verringert den Elektrodenabstand und damit wird auch die Brennspannung der HID-Lampe verringert. Typische Werte hierbei sind etwa 1V bis etwa 20V innerhalb einer Zeitdauer von etwa 15 Minuten bis hin zu einigen Stunden. Ein typischer Verlauf der Brennspannung ergibt sich durch die Überlagerung dieser beiden Effekte, welche einerseits durch das Aufwachsen dieser Strukturen und andererseits durch das Zurückbrennen der Elektroden gegeben sind.

Die Brennspannung kann in üblicher Weise für eine HID-Lampe bei etwa 70V liegen, wenn diese HID-Lampe neu ist und noch keine Betriebsstunden aufweist. Durch das oben erwähnte Aufwachsen derartiger Strukturen auf die Elektroden kann ein Absinken der Brennspannung auf etwa 40V bis etwa 60V erfolgen. Durch den Elektrodenrückbrand kann im Laufe der Lebensdauer der elektrischen Lampe ein Anstieg der Brennspannung bis auf etwa 130V erfolgen. Wie dieses Beispiel zeigt, kann es dabei insbesondere dazu kommen, dass die Brennspannung in den ernsten etwa 300 Betriebsstunden durch ein derartiges. Spitzenwachstum bzw. durch derartige aufgewachsene Strukturen unter den Wert absinkt, den die elektrische Lampe im neuwertigen Zustand aufweist.

HID-Lampen sind näherungsweise temperaturabhängige Spannungsquellen, d.h. die Temperaturverteilung im sogenannten Brenner der Lampe bestimmt die Brennspannung. Die Lampenleistung wird dabei dadurch eingestellt, dass bei gegebener Lampenspannung soviel Strom von einem mit der Lampe verbundenen elektronischen Vorschaltgerät geliefert wird, dass die Lampenleistung einem Sollwert entspricht. Bei Lichtquellen für Videoprojektionen wird die Lampenleistung sehr genau geregelt und weist nur einen im wenigen Prozent-Bereich liegenden Toleranzbereich auf. Dies erfolgt deshalb, um die Lichtleistung des Projektionssystems kontrollieren zu können.

Elektronische Vorschaltgeräte für HID-Lampen haben in der Regel einen maximal möglichen Ausgangsstrom. Der maximal mögliche RMS (Root mean square) -Wert des Ausgangsstroms I_{RMS_max} hängt unter anderem von der maximal zulässigen ohmschen Erwärmung der Bauteile des elektronischen Vorschaltgeräts selbst und von der Umgebung, in der sich das elektronische Vorschaltgerät befindet, ab. Insbesondere ist diese maximal zulässige ohmsche Erwärmung von einer gegebenenfalls vorhandenen Kühlung des elektronischen Vorschaltgeräts abhängig.

Bis sich bei einer Änderung des Ausgangsstroms I_{RMS} ein neues thermisches Gleichgewicht in den Bauteilen eingestellt hat, vergehen typischerweise Zeiträume von einigen Minuten. Wenn sich der Ausgangsstrom für eine kurze Zeit, welche kleiner als die Zeit bis zum Einstellen eines neuen thermischen Gleichgewichts ist, ändert, ist die Erwärmung der Bauteile in diesem Zeitraum geringer als bei dauerhafter Erhöhung des Stromes um denselben Wert. Der kurzzeitig mögliche Maximalstrom (für Zeiten kleiner denen bis zum Einstellen des thermischen Gleichgewichts) ist in der Regel höher als der mögliche Maximalstrom I_{RMS_max}. Der kurzzeitig mögliche Maximalstrom hängt in der Regel von anderen Bauteileigenschaften als der dauerhaft mögliche Maximalstrom I_{RM_ max} ab. Beispielsweise hängt der kurzzeitig mögliche Maximalstrom von der maximal möglichen Aussteuerung von Induktivitäten ab, ohne dass diese in die Sättigung gehen. Darüber hinaus kann dieser kurzzeitig mögliche Maximalstrom vom zulässig Maximalspitzenstrom von Halbleiterschaltern und Dioden abhängen.

Bei einer gegebenen Lampenspannung ist die maximal mögliche Lampenleistung abhängig vom maximal möglichen Ausgangsstrom I_{Rms_max} des elektronischen Vorschaltgeräts. Bei einem gegebenen System aus einer HID-Lampe und einem elektronischen Vorschaltgerät kann die maximal mögliche Lampenleistung in den ersten etwa 300 Betriebsstunden dadurch absinken, dass sich die Brennspannung der HID-Lampe durch Aufwachsen von Strukturen auf den Elektroden erniedrigt. Durch den gegebenen maximalen Ausgangsstrom I_{RMS_max} des elektronischen Vorschaltgeräts sinkt dadurch die maximal mögliche Lampenleistung des Systems. Dadurch kann es in machen Fällen dazu kommen, dass die HID-Lampe nicht mehr bei ihrer nominalen Leistung betrieben werden kann. Insbesondere kann es passieren, dass die HID-Lampe durch den Betrieb unterhalb ihrer Nominalleistung ihre nominale Betriebstemperatur nicht erreicht. Die Lampenspannung wiederum ist temperaturabhängig. Im üblichen Temperaturbereich steigt sie mit steigender Brennertemperatur. Der Effekt des Aufwachsens von Strukturen auf die Elektroden und des dadurch erzwungenen Betriebs bei zu niedriger Lampenleistung kann sich daher auch noch durch die sich dadurch einstellende zu niedrige Temperatur im Lampeninnenraum verstärken. Insgesamt kann das Aufwachsen von Strukturen auf den Elektroden demnach dazu führen, dass die HID-Lampe mit unerwünschten Betriebsparametern, insbesondere zu niedriger Lampenspannung (abhängig von Brennertemperatur und Abstand der auf den Elektroden aufgewachsenen Strukturen) und daher aufgrund des begrenzten maximalen Ausgangsstroms I_{RMS_max} des elektronischen Vorschaltgeräts mit zu niedriger Lampenleistung läuft.

Zur Kontrolle der Elektrodenform ist aus der deutschen Offenlegungsschrift DE 100 21 537 A1 ein Verfahren und eine Vorrichtung zum Betreiben einer Gasentladungslampe bekannt, bei dem ein erwünschtes Aufwachsen von Strukturen auf die Elektroden einer Gasentladungslampe dadurch erreicht werden soll, das in bestimmten Zeitintervallen die Momentanleistung der Lampe erhöht wird, wobei die Werte wenigstens eines sich über die Zeit ändernden Betriebsdatums der Lampe kontinuierlich oder diskontinuierlich gemessen werden, und die Frequenz der Wechselspannung oder des Wechselstrom in Abhängigkeit von dem gemessenen Werten gewählt wird. Die beim Betrieb einer Gasentladungslampe stattfindenden Transportprozesse sollen bei dem bekannten Verfahren dazu verwendet werden, Strukturen in gezielter Weise auf die Elektroden aufzuwachsen. Dies erfolgt bei dem bekannten Verfahren durch Variation der Lampenfrequenz. Durch das kontrollierte Verändern der Betriebsfrequenz werden die Transportphänomene zum Anlagen von Material auf den Elektroden genutzt. Neben dem Unterschied, dass bei der vorliegenden Erfindung gerade das Aufwachsen derartiger Strukturen verhindert werden soll bzw. bereits aufgewachsene Strukturen entfernt werden sollen, ist ein weiterer Nachteil des bekannten Verfahrens darin zu sehen, dass bei einigen Projektionsanwendungen (z.B. DLP) die Lampenfrequenz nicht frei wählbar ist und somit eine derartige Elektrodenformung nicht durchgeführt werden kann.

Aus der Schrift EP 1150336 (Ono) ist bekannt, dass ein zeitweises erhöhen des Lampenstroms zur Erhöhung der Lampenspannung führt.

Des Weiteren ist es bekannt, eine Selektion von Brennern nach der Herstellung gemäß dem Kriterium durchzuführen, dass die Brennspannung höher als eine bestimmte Untergrenze ist. Die Untergrenze ist dabei jedoch so hoch gewählt, dass das hier vorliegende Problem der aufwachsenden Strukturen nicht auftritt. Ein wesentlicher Nachteil dabei ist jedoch ein höherer Ausschuss bei der Brennerfertigung.

Ein weitere Möglichkeit besteht darin, die mittlere Brennspannung eines Lampentyps durch einen höheren Gasdruck der Füllung anzuheben. Nachteilig dabei ist jedoch, dass das Brennergefäß einem höheren Druck standhalten muss und daher entweder ein besseres Gefäß erforderlich ist oder eine höhere Ausschussrate von geplatzten Brennergefäßen bei diesem Lampentyp akzeptiert werden muss.

Darüber hinaus wäre es auch möglich, und ist bereits bekannt, eine Erhöhung des maximal möglichen Ausgangsstroms I_{RMX_max} des elektronischen Vorschaltgeräts durch Verwendung anderer Bauteile zu erhöhen. Beispielsweise werden dabei Transistoren mit niedrigem Drain-Source-Widerstand oder Induktivitäten mit größerem Kupferquerschnitt oder Induktivitäten mit höherer Aussteuerbarkeit oder Bauteile mit besserer Wärmeabfuhr oder größere Kühlkörper verwendet. Ein wesentlicher Nachteil hierbei sind jedoch die erheblichen Kosten und die sehr großen elektronischen Vorschaltgeräte.

Darüber hinaus ist es dabei auch erforderlich, eine stärkere Kühlung des Vorschaltgeräts durchzuführen, wodurch größere und teurere Lüfter erforderlich sind, welche ein lauteres Lüftergeräusch erzeugen.

### Darstellung der Erfindung

Der vorliegenden Erfindung liegt deshalb die Aufgabe zugrunde, ein Verfahren zum Betreiben einer Gasentladungslampe zu schaffen, mit dem die Veränderung der Formgebung der Elektroden der Gasentladungslampe in sicherer und aufwandsarmer Weise durchgeführt werden kann. Insbesondere soll ein optimaler Betrieb der Gasentladungslampe mit verbesserten Lebensdauereigenschaften ermöglicht werden.

Die Aufgabe wird durch ein Verfahren, welches die Merkmale von Patentanspruch 1 aufweist, gelöst.

Bei einem erfindungsgemäßen Verfahren zum Betreiben einer Gasentladungslampe wird eine Formgebung zumindest einer Elektrode der Gasentladungslampe während der Betriebsdauer der Gasentladungslampe verändert. Die Gasentladungslampe kann mit Wechselspannung oder mit Wechselstrom betrieben. Sie kann jedoch auch mit Gleichspannung oder Gleichstrom betrieben werden. Ein wesentlicher Gedanke der Erfindung besteht darin, dass die Formgebung zumindest einer Elektrode dadurch beeinflusst wird, dass durch Verändern des Lampenstroms für eine vorgebare Zeitdauer zumindest ein Strompuls erzeugt wird. Der Strompuls wird dabei derart generiert, dass auf der zumindest einen Elektrode der Gasentladungslampe aufgewachsenen Strukturen zumindest teilweise entfernt werden, wobei der Strompuls für die Zeitdauer von zumindest einer gesamten Halbwelle der Wechselspannung oder des Wechselstroms erzeugt wird, wenn die Gasentladungslampe mit Wechselspannung oder Wechselstrom gespeist wird. Die Erhöhung des Stroms und somit die Erzeugung des Strompulses wird dabei über die Zeitdauer einer gesamten Halbwelle, insbesondere über die Zeitdauer von mehreren Halbwellen durchgeführt. Wird die Gasentladungslampe mit Gleichspannung oder Gleichstrom gespeist, so wird der Strompuls für eine Zeitdauer von etwa 0,1s bis etwa 5s erzeugt. Der Mittelwert des Stroms wird dabei für die genannte Zeitdauer erhöht. Durch die Erzeugung zumindest eines Strompulses über die entsprechende Zeitdauer einer gesamten Halbwelle durch Verändern des Lampenstroms kann das Abtragen von aufgewachsenen Strukturen auf zumindest einer Elektrode zuverlässig und stetig erfolgen. Die Betriebsbedingungen der Gasentladungslampe und somit auch des gesamten Systems in dem die Gasentladungslampe angeordnet ist, kann dadurch deutlich verbessert werden und die Lebensdauer verlängert werden. In der Erfindung wird somit ein eigenständiger Strompuls durch Erhöhung des Lampenstroms erzeugt und nicht wie im Stand der Technik der DE 100 21 537 A1 am zeitlichen Ende einer Halbwelle eine auf den Wechselstrom quasi aufgesetzte kurzzeitige Stromerhöhung durchgeführt.

In vorteilhafter Weise ist erfindungsgemäß vorgesehen, dass der Strompuls während einer Hochlaufphase der Gasentladungslampe erzeugt wird. Dies ist besonders vorteilhaft, da hier Änderungen im emittierten Licht der Gasentladungslampe und damit im Bild des Videoprojektionsgeräts nicht als störend empfunden werden, wie dies beispielsweise während des eigentlichen Betriebs nach dem Hochlauf gegeben sein könnte.

Darüber hinaus kann durch das erfindungsgemäße Verfahren ein gleichmäßiger Betrieb über eine lange Zeitdauer ermöglicht werden. Dies ist insbesondere bei HID-Lampen für Projektionssysteme ein wesentlicher Vorteil, da ein übermäßiges Aufwachsen von Strukturen quasi kontinuierlich verhindert werden kann und dadurch der Abstand zwischen den Elektroden im Wesentlichen unverändert beibehalten werden kann. Dies wirkt sich wiederum vorteilhaft auf die Kontinuierlichkeit der Brennspannung aus und somit auf den gesamten Betrieb der Gasentladungslampe.

In vorteilhafter Weise wird die Amplitude des Strompulses und/oder der Verlauf des Strompulses und/oder die Zeitdauer des Strompulses und/oder der Zeitpunkt des Erzeugens des Strompulses abhängig von zumindest einem Betriebsparameter der Gasentladungslampe generiert. In bevorzugter Weise werden als Betriebsparameter eine detektierte Lampenspannung der Gasentladungslampe und/oder ein detektierter Verlauf dieser Lampenspannung herangezogen. Darüber hinaus kann in bevorzugter Weise die Amplitude des Strompulses und/oder der Verlauf des Strompulses und/oder die Zeitdauer des Strompulses und/oder der Zeitpunkt des Erzeugens des Strompulses abhängig von einem Überschreiten oder einem Unterschreiten des Lampenspannungsschwellwertes erfolgen.

Die Amplitude des Strompulses und/oder der Verlauf des Strompulses und/oder die Zeitdauer des Strompulses und/oder der Zeitpunkt des Erzeugens des Strompulses können vorteilhafterweise auch derart generiert werden, dass die auf zumindest einer Elektrode aufgewachsenen Strukturen entfernt werden und gleichzeitig die Strombelastung eines mit der Gasentladungslampe verbundenen elektronischen Vorschaltgeräts gering gehalten werden kann und im Wesentlichen unverändert bleibt. Der Strompuls wird somit in vorteilhafter Weise derart erzeugt, dass die aufgewachsenen Strukturen zumindest teilweise entfernt werden bzw. aufgewachsene Spitzen geschmolzen werden und die Strombelastung oder die thermische Belastung des elektronischen Vorschaltgeräts oder dessen Bauteile gering ist. Darüber hinaus kann die Erzeugung des Strompulses auch derart erfolgen, dass die sichtbare Auswirkung der Strompulse auf das emittierte Licht der Gasentladungslampe oder das Bild einer Projektionseinheit klein ist und insbesondere durch einen Beobachter nicht wahrnehmbar ist.

In bevorzugter Weise ist die Zeitdauer des Strompulses in einem Zeitintervall zwischen etwa 0,1s und 10s. Bevorzugt ist die Zeitdauer des Strompulses kleiner als zwei Sekunden, insbesondere kleiner als eine Sekunde. Derartige kurze Pulse mit erhöhtem Strom können bereits ein Aufschmelzen von aufgewachsenen Strukturen ermöglichen und dadurch einen Anstieg der Brennspannung um bis zu etwa 20V bewirken.

Es kann vorgesehen sein, dass ein Spitzenwert des Strompulses zumindest für eine vorgebbare Zeitdauer größer als ein maximal zulässiger Stromwert eines elektronischen Vorschaltgeräts ist, welches mit der Gasentladungslampe elektrisch verbunden ist. Insbesondere können die Amplitude des Strompulses und/oder die Zeitdauer des Strompulses und/oder die Form des Strompulses so gewählt werden, dass sich das elektronische Vorschaltgerät nicht stärker als für die Applikation zulässig erwärmt. Dadurch kann verhindert werden, dass Bauteile des elektronischen Vorschaltgeräts überlastet oder in ihrer Funktion beeinträchtigt oder sogar zerstört werden.

In bevorzugter Weise kann vorgesehen sein, dass der Verlauf der Lampenspannung der Gasentladungslampe während der Zeitdauer des Strompulses detektiert wird, und die Amplitude des Strompulses und/oder der Verlauf des Strompulses und/oder die Zeitdauer des Strompulses abhängig von dem detektierten Verlauf der Lampenspannung erzeugt wird. Dadurch kann eine Minimierung der Belastung eines mit der Gasentladungslampe verbundenen elektronischen Vorschaltgeräts erreicht werden und eine sichtbare Änderung im emittierten Licht der Gasentladungslampe minimiert werden.

In vorteilhafter Weise werden die Amplitude des Strompulses und/oder der Verlauf des Strompulses und/oder die Zeitdauer des Strompulses und/oder der Zeitpunkt des Erzeugens des Strompulses derart generiert, dass die Anstiegsgeschwindigkeit der Lampenspannung und/oder der Wert der Lampenspannung nach Ablauf der Zeitdauer des Strompulses erwünschten und erforderlichen Werten entsprechen. Beispielsweise kann die Amplitude des Strompulses lediglich so hoch eingestellt werden, dass ein Aufschmelzen der Spitzen bzw. ein Entfernen der aufgewachsenen Strukturen gerade noch erreicht werden kann. Auch dadurch wird das elektronische Vorschaltgerät und die Gasentladungslampe geschont und das emittierte Licht der Gasentladungslampe ändert sich in minimaler Weise. Dadurch kann auch eine langsame und kontrollierbare Änderung der Lampenspannung erreicht werden. Dies wiederum ermöglicht ein gezielteres Steuern der Lampenspannung, welche sich nach dem Abschalten des Strompulses bzw. nach Ende der Zeitdauer des Strompulses einstellt.

Die Amplitude des Strompulses und/oder der Verlauf des Strompulses und/oder die Zeitdauer des Strompulses und/oder der Zeitpunkt des Erzeugens des Strompulses erfolgt in bevorzugter Weise abhängig von einer thermischen Belastung eines elektronischen Vorschaltgeräts, welches mit der Gasentladungslampe elektrisch verbunden ist.

Es kann vorgesehen sein, dass das elektronische Vorschaltgerät die Lampenspannung detektiert und den Verlauf der Lampenspannung in bevorzugter Weise abspeichert. Der Verlauf dieser Lampenspannung kann auch über das Abschalten des elektronischen Vorschaltgeräts hinaus in dem Speicher abgelegt bleiben. Ein Abspeichern des Verlaufs der Lampenspannung kann auch über mehrere Betriebeszyklen der Gasentladungslampe erfolgen. Als zeitlicher Verlauf der Lampenspannung kann einerseits der Verlauf während der Hochlaufphase detektiert werden. Es kann auch der zeitliche Verlauf der Brennspannung nach der Hochlaufphase detektiert werden. Ebenso kann der Verlauf der Lampenspannung während Brennphasen vor einer gegenwärtig durchgeführten Brennphase, wenn die Gasentladungslampe und das elektronische Vorschaltgerät zwischenzeitlich ausgeschaltet waren, detektiert werden.

Es kann vorgesehen sein, dass ein Strompuls nur dann generiert wird, wenn die gemessene Lampenspannung kleiner als ein vorgebbarer Grenzwert ist. Es kann auch vorgesehen sein, dass der Strompuls nur dann generiert wird, wenn der gemessene Verlauf der Lampenspannung darauf hindeutet, dass die Lampenspannung durch aufgewachsene Strukturen in der Zukunft unter einen vorgebbaren Grenzwert absinken könnte. Der Grenzwert kann dabei so gewählt sein, dass die Wahrscheinlichkeit eines Abfalls der Lampenspannung unter einen Minimalwert, bei dem das elektronische Vorschaltgerät in die Strombegrenzung geht, kleiner gleich einem minimalen Wahrscheinlichkeitswert ist.

In vorteilhafter Weise kann auch vorgesehen sein, dass das mit der Gasentladungslampe verbundene elektronische Vorschaltgerät während des generierten Strompulses einen Sollwert für eine Belüftung des elektronischen Vorschaltgeräts erzeugt, wodurch ermöglicht wird, dass gegebenenfalls ein höherer oder längerer Strompuls bei gleichbleibender Belüftung erzeugt werden kann. Der Strompuls kann somit in Abhängigkeit von der Belüftung des elektronischen Vorschaltgeräts generiert werden. Die Temperatur des elektronischen Vorschaltgeräts oder einzelner Bauteile kann dabei beispielsweise über einen oder mehrere Temperatursensoren erfasst werden.

Wird die Gasentladungslampe mit Wechselspannung oder Wechselstrom gespeist, wird der Strompuls erzeugt und den Elektroden der Gasentladungslampe zugeführt. Jeweils diejenige Elektrode, welche dann den Betriebszustand einer Anode aufweist, erfährt die Einwirkung des Strompulses und die darauf aufgewachsenen Strukturen werden zumindest teilweise entfernt bzw. abgeschmolzen. Sozusagen liegt der Strompuls an derjenigen Elektrode an, welche zu diesem Zeitpunkt im Betriebszustand als Anode funktioniert bzw. betrieben wird. Der Strompuls liegt dann zumindest für eine Halbwelle immer an der ersten Elektrode an, wenn diese als Anode betrieben wird, und liegt für zumindest eine Halbwelle immer an der zweiten Elektrode der Gasentladungslampe an, wenn die zweite Elektrode als Anode betrieben wird. Dadurch kann erreicht werden, dass die Lichtleistung der elektrischen Lampe in den Zeitabschnitten, in denen keine Erzeugung eines Strompulses durchgeführt wird im Vergleich zu den Zeitabschnitten, in denen eine Strompuls erzeugt wird, im Wesentlichen konstant gehalten werden kann. Dadurch tritt im Wesentlichen keine Leistungseinbuße auf, wodurch auch der Lichstrom und somit das von der Gasentladungslampe erzeugte Licht keine Schwankung aufweist, welche durch das menschliche Auge eines Betrachters wahrgenommen werden könnte. Darüber hinaus kann auch eine geringere Strombelastung des elektronischen Vorschaltgerät erreicht werden. Die Zeitdauer eines Strompulses kann zwischen etwa 100ms und etwa 3s liegen. Bevorzugt wird der Strompuls für etwa 10 bis etwa 500 Halbwellen an eine Elektrode angelegt, wobei die Betriebsfrequenz der elektrischen Lampe zwischen etwa 50Hz und etwa 200Hz liegen kann.

### Kurze Beschreibung der Zeichnungen

Im Nachfolgenden wird die vorliegende Erfindung unter Bezugnahme auf die beigefügte Zeichnungen näher beschrieben. Es zeigen:
Figur 1 einen Verlauf einer Lampenspannung und eines Lampenstroms in Ab- hängigkeit von der Zeit;
Figur 2 einen zweiten Verlauf einer Lampenspannung und eines Lampenstroms in Abhängigkeit von der Zeit; und
Figur 3 einen dritten Verlauf einer Lampenspannung und eines Lampen- stroms in Abhängigkeit von der Zeit.

### Bevorzugte Ausführung der Erfindung

In dem in Figur 1 gezeigten Diagramm ist der Verlauf einer Lampenspannung U_{L} einer HID-Lampe in Abhängigkeit von der Zeit dargestellt. Ebenso ist in dem Diagramm der Verlauf eines Strompulses I_{RMS_L} gezeigt. Im gezeigten Ausführungsbeispiel wird die HID-Lampe mit Wechselspannung oder Wechselstrom gespeist. Wie in dem Diagramm zu erkennen ist, weist die Lampenspannung bis zum Zeitpunkt t₁ einen im Wesentlichen konstanten Wert von etwa 53V auf. Der Lampenstrom I_{RMS_L} ist bis zum Zeitpunkt t₁ ebenfalls im Wesentlichen konstant und weist im Ausführungsbeispiel einen Wert von etwa 3A auf. Zum Zeitpunkt t₁ wird der Lampenstrom I_{RMS_L} erhöht und ein Strompuls erzeugt. Wie dazu aus der Darstellung in Figur 1 zu erkennen ist, weist der Strompuls eine Zeitdauer t₃ - t₁ auf. Im Ausführungsbeispiel ist dies eine Zeitdauer von etwa 600 ms. Wie des Weiteren aus Figur 1 zu erkennen ist, ist der RMS-Wert des Strompulses über die gesamte Zeitdauer t₃ - t₁ im Wesentlichen konstant und weist einen Wert von etwa 4A im Ausführungsbeispiel auf.

Mit Beginn des Strompulses zum Zeitpunkt t₁ steigt auch die Brennspannung bzw. die Lampenspannung U_{L} der HID-Lampe an, da durch den Strompuls die auf den Elektroden der HID-Lampe aufgewachsenen Strukturen aufgeschmolzen werden.

Wie zu erkennen ist, steigt die Lampenspannung U_{L} lediglich bis zu einem Zeitpunkt t₂ relativ stark an und erreicht bereits zu diesem Zeitpunkt t₂ einen Wert von etwa 66V. In der Zeitdauer zwischen den Zeitpunkten t₂ und t₃ steigt die Lampenspannung U_{L} nicht mehr bzw. nur unwesentlich an. Mit dem Ablauf der Zeitdauer des Strompulses zum Zeitpunkt t₃, und somit das Reduzieren des Lampenstroms I_{RMS_L} wieder auf den Wert von etwa 3A, steigt die Lampenspannung UL in relativer kurzer Zeitdauer nochmals an. Wie in Figur 1 zu erkennen ist, wird im Ausführungsbeispiel dabei ein Endwert von etwa 70V erreicht.

In Figur 2 ist ein weitere Verlauf der Lampenspannung U_{L} und des Lampenstroms I dargestellt. In Figur ist in beispielhafter Weise eine Darstellung mit mehreren Halbwellen gezeigt, wobei dabei der Lampenstrom I in dem Zeitintervall zwischen den Zeitpunkten 0 und t₁ abhängig von der jeweiligen Halbwelle zwischen den Werten I₁ und -I₁ des Lampenstroms liegt. Zum Zeitpunkt t₁ wird der Lampenstrom I erhöht und eine Strompuls erzeugt. Es ist in Figur 2 zu erkennen, dass der Strompuls für eine Zeitdauer t₂ - t₁ und über eine Mehrzahl an Halbwellen generiert wird. Die Lampenstromerhöhung erfolgt derart, dass die Stromamplituden des Strompulses abhängig von der Halbwelle I₂ bzw. -I₂ sind. Zum Zeitpunkt t₂ wird der Strompuls wieder beendet rund der Lampenstrom wieder auf die maximalen Amplitudenwerte I₁ bzw. - I₁ reduziert.

In Figur 3 ist ein weiteres Ausführungsbeispiel des erfindungsgemäßen Verfahrens gezeigt. Dort wird ein Strompuls erzeugt, welcher für zumindest eine Halbwelle jeweils an derjenigen Elektrode der HID-Lampe anliegt, welche zu diesem Zeitpunkt und für die entsprechende Zeitdauer als Anode betrieben wird. Wie dazu in Figur 3 gezeigt ist, wird der Lampenstrom in dem Zeitintervall zwischen den Zeitpunkten 0 und t₁ wieder derart eingestellt, dass die Amplituden abhängig von der jeweiligen Halbwelle die Werte I₁ bzw. -I₁ aufweisen. Zum Zeitpunkt t₂ wird der Lampenstrom um ΔI erhöht (Strompuls). Zwischen den Zeitpunkten t₁ und t₂ wird somit ein Strompuls über eine Mehrzahl an Halbwellen erzeugt, welcher an derjenige Elektrode (erste Elektrode) der HID-Lampe anliegt, welche in dieser Zeitdauer als Anode betrieben wird. In dieser Zeitdauer weist der Lampenstrom Amplitudenwerte I₁ + ΔI und -(I₁ - ΔI) auf. In der Zeitdauer zwischen den Zeitpunkten t₂ und t₃ wird der Lampenstrom derart eingestellt, dass der über eine Mehrzahl an Halbwellen erzeugte Strompuls an der zweiten Elektrode anliegt, welche in dieser

Zeitdauer als Anode betrieben wird. In dieser Zeitdauer t₃ - t₂ weist der Lampenstrom Amplitudewerte I₁ - ΔI und - (I₁ + ΔI) auf. Wie zu erkennen ist, ist die Lampenleistung (P=U*I) in den Zeitdauern t₂ - t₁ und t₃ - t₂ in etwa gleich groß, wobei die genannten Zeitintervalle in etwa gleich lang sind. Zum Zeitpunkt t₃ wird der Strom puls beendet und der Lampenstrom gemäß dem Zeitintervall t₁ - 0 eingestellt.

Die Erfindung ist jedoch nicht auf die Anwendung von Gasentladungslampen, welche mit Wechselspannung oder Wechselstrom gespeist werden, beschränkt. Vielmehr kann das Prinzip einer ausreichend langen Erzeugung eines Strompulses auch auf eine Gasentladungslampe angewendet werden, welche mit Gleichspannung oder Gleichstrom gespeist wird. Wesentlich dabei ist, dass der Strompuls für eine Zeitdauer, welche zwischen 0,1s und 5s liegt, erzeugt wird bzw. der Gleichstrom, insbesondere der Mittelwert, für eine derartige Zeitdauer erhöht wird.

## Patentansprüche

1. Verfahren zum Betreiben einer Gasentladungslampe bei dem eine Formgebung zumindest einer Elektrode der Gasentladungslampe verändert wird,
wobei bei diesem Verfahren durch Verändern des Lampenstroms(I, IrmsL) für eine vorgebare Zeitdauer (t3-t1, t2-t1) zumindest ein Strompuls derart erzeugt wird, dass auf der zumindest einen Elektrode aufgewachsene Strukturen zumindest teilweise entfernt werden, wobei der Strompuls für die Zeitdauer zumindest einer gesamten Halbwelle der Wechselspannung oder des Wechselstroms (I) erzeugt wird, wenn die Gasentladungslampe mit Wechselspannung oder Wechselstrom gespeist wird, oder der Strompuls mit einer Pulsdauer zwischen etwa 0,1s bis etwa 5s erzeugt wird, wenn die Gasentladungslampe mit Gleichspannung oder Gleichstrom gespeist wird,
wobei das Verfahren **dadurch gekennzeichnet ist, dass** der Strompuls während einer Hochlaufphase der Gasentladungslampe erzeugt wird.

2. Verfahren nach Anspruch 1,
**dadurch gekennzeichnet, dass**
die Amplitude des Strompulses und/oder der Verlauf des Strompulses und/oder die Zeitdauer des Strompulses und/oder der Zeitpunkt des Erzeugens des Strompulses abhängig von zumindest einem Betriebsparameter der Gasentladungslampe generiert wird.

3. Verfahren nach Anspruch 2,
**dadurch gekennzeichnet, dass**
als Betriebsparameter eine detektierte Lampenspannung (U) der Gasentladungslampe und/oder ein detektierter Verlauf dieser Lampenspannung herangezogen werden.

4. Verfahren nach Anspruch 3,
**dadurch gekennzeichnet, dass**
die Amplitude des Strompulses und/oder der Verlauf des Strompulses und/oder die Zeitdauer des Strompulses und/oder der Zeitpunkt des Erzeugens des Strompulses abhängig von einem Überschreiten oder einem Unterschreiten eines Lampenspannungsschwellwertes erfolgt.

5. Verfahren nach einem der vorhergehenden Ansprüche,
**dadurch gekennzeichnet, dass**
die Amplitude des Strompulses und/oder der Verlauf des Strompulses und/oder die Zeitdauer des Strompulses und/oder der Zeitpunkt des Erzeugens des Strompulses derart generiert werden, dass die auf zumindest einer Elektrode aufgewachsenen Strukturen entfernt werden und die Strombelastung eines mit der Gasentladungslampe verbundenen elektronischen Vorschaltgeräts im Wesentlichen unverändert bleibt.

6. Verfahren nach einem der vorhergehenden Ansprüche,
**dadurch gekennzeichnet, dass**
die Zeitdauer des Strompulses (t3-t1, t2-t1) kleiner als zwei Sekunden, insbesondere kleiner als eine Sekunde ist.

7. Verfahren nach einem der vorhergehenden Ansprüche,
**dadurch gekennzeichnet, dass**
ein Spitzenwert des Strompulses zumindest für eine vorgebbare Zeitdauer größer als ein maximal zulässiger Stromwert eines elektronischen Vorschaltgeräts ist, welches mit der Gasentladungslampe elektrisch verbunden ist.

8. Verfahren nach einem der vorhergehenden Ansprüche,
**dadurch gekennzeichnet, dass**
der Verlauf der Lampenspannung (U) der Gasentladungslampe während der Zeitdauer des Strompulses detektiert wird und die Amplitude des Strompulses und/oder der Verlauf des Strompulses und/oder die Zeitdauer des Strompulses abhängig von dem detektierten Verlauf der Lampenspannung (U) erzeugt wird.

9. Verfahren nach einem der vorhergehenden Ansprüchen,
**dadurch gekennzeichnet, dass**
die Amplitude des Strompulses und/oder der Verlauf des Strompulses und/oder die Zeitdauer des Strompulses und/oder der Zeitpunkt des Erzeugens des Strompulses derart generiert werden, dass die Anstiegsgeschwindigkeit der Lampenspannung und/oder der Wert der Lampenspannung nach Ablauf der Zeitdauer (t3-t1, t2-t1) des Strompulses vorgebbaren Werten entsprechen.

10. Verfahren nach einem der vorhergehenden Ansprüche,
**dadurch gekennzeichnet, dass**
die Amplitude des Strompulses und/oder der Verlauf des Strompulses und/oder die Zeitdauer (t3-t1, t2-t1) des Strompulses und/oder der Zeitpunkt des Erzeugens des Strompulses abhängig von einer thermischen Belastung eines elektronischen Vorschaltgeräts, welches mit der Gasentladungslampe elektrisch verbunden ist, erfolgt.

11. Verfahren nach einem der vorhergehenden Ansprüche,
**dadurch gekennzeichnet, dass**
die Gasentladungslampe mit Wechselspannung oder Wechselstrom gespeist wird und der Strompuls für die Zeitdauer von jeweils zumindest einer Halbwelle ein Aufschmelzen von aufgewachsenen Strukturen an derjenigen Elektrode bewirkt, welche als Anode betrieben wird.

## Claims

1. Method for operating a gas discharge lamp, in which the shape of at least one electrode of the gas discharge lamp is changed, wherein, in this method, by changing the lamp current (I, IrmsL) for a predeterminable duration (t3-t1, t2-t1), at least one current pulse is generated such that structures which have grown on the at least one electrode are at least partially removed, the current pulse being generated for the duration of at least one entire half cycle of the AC voltage or the alternating current (I) if the gas discharge lamp is fed AC voltage or alternating current, or the current pulse being generated with a pulse duration of between approximately 0.1 s and approximately 5 s if the gas discharge lamp is fed DC voltage or direct current, and wherein the method is **characterized in that** the current pulse is generated during a runup phase of the gas discharge lamp.

2. Method according to Claim 1, **characterized in that** the amplitude of the current pulse and/or the profile of the current pulse and/or the duration of the current pulse and/or the time at which the current pulse is generated is/are produced as a function of at least one operational parameter of the gas discharge lamp.

3. Method according to Claim 2, **characterized in that** a detected lamp voltage (U) of the gas discharge lamp and/or a detected profile of this lamp voltage are used as operational parameters.

4. Method according to Claim 3, **characterized in that** the amplitude of the current pulse and/or the profile of the current pulse and/or the duration of the current pulse and/or the time at which the current pulse is generated is/are produced as a function of a lamp voltage threshold value being exceeded or undershot.

5. Method according to one of the preceding claims, **characterized in that** the amplitude of the current pulse and/or the profile of the current pulse and/or the duration of the current pulse and/or the time at which the current pulse is generated is/are produced such that the structures which have grown on at least one electrode are removed and the current load on an electronic ballast connected to the gas discharge lamp remains essentially unchanged.

6. Method according to one of the preceding claims, **characterized in that** the duration of the current pulse (t3-t1, t2-t1) is less than two seconds, in particular less than one second.

7. Method according to one of the preceding claims, **characterized in that**, for a predeterminable duration, a peak value for the current pulse at least is greater than a maximum permissible current value for an electronic ballast which is electrically connected to the gas discharge lamp.

8. Method according to one of the preceding claims, **characterized in that** the profile of the lamp voltage (U) of the gas discharge lamp is detected over the duration of the current pulse, and the amplitude of the current pulse and/or the profile of the current pulse and/or the duration of the current pulse is/are generated as a function of the detected profile of the lamp voltage (U).

9. Method according to one of the preceding claims, **characterized in that** the amplitude of the current pulse and/or the profile of the current pulse and/or the duration of the current pulse and/or the time at which the current pulse is generated is/are produced such that the rate of rise of the lamp voltage and/or the value for the lamp voltage once the duration (t3-t1, t2-t1) of the current pulse has elapsed correspond to predeterminable values.

10. Method according to one of the preceding claims, **characterized in that** the amplitude of the current pulse and/or the profile of the current pulse and/or the duration (t3-t1, t2-t1) of the current pulse and/or the time at which the current pulse is generated is/are produced as a function of a thermal load on an electronic ballast which is electrically connected to the gas discharge lamp.

11. Method according to one of the preceding claims, **characterized in that** the gas discharge lamp is fed AC voltage or alternating current, and the current pulse for the duration of in each case at least one half cycle causes structures which have grown on to melt on that electrode which is operated as the anode.

## Revendications

1. Procédé pour faire fonctionner une lampe à décharge dans un gaz, dans lequel on modifie un façonnage d'au moins une électrode de la lampe à décharge dans un gaz,
procédé dans lequel en modifiant le courant (I, IrmsL) dans la lampe pendant une durée (t3 à t1, t2 à t1) pouvant être prescrite, on produit au moins une impulsion de courant, qui est éliminée au moins en partie sur des structures, qui se sont développées sur la au moins une électrode, dans lequel on produit l'impulsion de courant pendant la durée d'au moins une demi-onde complète de la tension alternative ou du courant ( I ) alternatif, si la lampe à décharge dans un gaz est alimentée en tension alternative ou en courant alternatif, ou on produit l'impulsion de courant en lui donnant une durée d'impulsion comprise entre environ 0,1 s à environ 5 s, si la lampe à décharge dans un gaz est alimentée en tension continue ou en courant continu,
dans lequel le procédé est **caractérisé en ce que** l'on produit l'impulsion de courant pendant une phase de démarrage de la lampe à décharge dans un gaz.

2. Procédé suivant la revendication 1,
**caractérisé en ce que**
on produit l'amplitude de l'impulsion de courant et/ou la courbe de l'impulsion de courant et/ou la durée de l'impulsion de courant et/ou l'instant de la production de l'impulsion de courant en fonction d'au moins un paramètre de fonctionnement de la lampe à décharge dans un gaz.

3. Procédé suivant la revendication 2,
**caractérisé en ce que**
on tire partie comme paramètre de fonctionnement d'une tension ( U ) détectée de la lampe à décharge dans un gaz et/ou d'une courbe détectée de cette tension de lampe.

4. Procédé suivant la revendication 3,
**caractérisé en ce que**
l'amplitude de l'impulsion de courant et/ou la courbe de l'impulsion de courant et/ou la durée de l'impulsion de courant et/ou l'instant de la production de l'impulsion de courant ont lieu en fonction d'un dépassement ou d'un sous-dépassement d'une valeur de seuil de la tension de la lampe.

5. Procédé suivant l'une des revendications précédentes,
**caractérisé en ce que**
on produit l'amplitude de l'impulsion de courant et/ou la courbe de l'impulsion de courant et/ou la durée de l'impulsion de courant et/ou l'instant de la production de l'impulsion de courant de façon à éliminer les structures qui se développent sur au moins une électrode et de manière à ce que la charge de courant d'un ballast électronique relié à la lampe à décharge dans un gaz reste sensiblement inchangée.

6. Procédé suivant l'une des revendications précédentes,
**caractérisé en ce que**
la durée de l'impulsion ( t3 à t1, t2 à t1 ) de courant est plus petite que deux secondes, notamment plus petite qu'une seconde.

7. Procédé suivant l'une des revendications précédentes,
**caractérisé en ce que**
une valeur de crête de l'impulsion de courant est, au moins pour une durée pouvant être prescrite, plus grande qu'une valeur de courant maximum admissible d'un ballast électronique, qui est relié électriquement à la lampe à décharge dans un gaz.

8. Procédé suivant l'une des revendications précédentes,
**caractérisé en ce que**
on détecte la courbe de la tension ( U ) de la lampe à décharge dans un gaz pendant la durée de l'impulsion de courant et on produit l'amplitude de l'impulsion de courant et/ou la courbe de l'impulsion de courant et/ou la durée de l'impulsion de courant en fonction de la courbe détectée et de la tension ( U ) de la lampe.

9. Procédé suivant l'une des revendications précédentes,
**caractérisé en ce que**
on produit l'amplitude de l'impulsion de courant et/ou l'impulsion de courant et/ou la durée de l'impulsion de courant et/ou l'instant de la production de l'impulsion de courant, de manière à ce que la vitesse d'élévation de la tension de la lampe et/ou la valeur de la tension de la lampe après expiration de la durée ( t3 à t1, t2 à t1 ) de l'impulsion de courant correspondent à des valeurs qui peuvent être prescrites.

10. Procédé suivant l'une des revendications précédentes,
**caractérisé en ce que**
l'amplitude de l'impulsion de courant et/ou la courbe de l'impulsion de courant et/ou la durée ( t3 à t1, t2 à t1 ) de l'impulsion de courant et/ou l'instant de la production de l'impulsion de courant s'effectuent en fonction d'une charge thermique d'un ballast électronique, qui est relié électriquement à la lampe à décharge dans un gaz.

11. Procédé suivant l'une des revendications précédentes,
**caractérisé en ce que**
on alimente la lampe à décharge dans un gaz en tension alternative ou en courant alternatif et **en ce que** l'impulsion de courant provoque, pendant la durée de respectivement au moins une demi-onde, une fusion de structures qui se sont développées sur l'électrode qui fonctionne en anode.
